# EUROPÄISCHE PATENTSCHRIFT

(11) **EP 1 726 749 B1**
(45) Veröffentlichungstag und Bekanntmachung des Hinweises auf die Patenterteilung: **06.07.2011**
(21) Anmeldenummer: 06113875.6
(22) Anmeldetag: 12.05.2006
(51) Int. Cl.: E05B 27/10, E05B 19/06

(54) **Schließzylinder mit einem Schlüssel**
Cylinder lock with a key
Serrure cylindrique et clé

(30) Priorität: 25.05.2005 DE 102005024003
(43) Veröffentlichungstag der Anmeldung: 29.11.2006
(62) Teilanmeldung aus: 11153614.0
(73) Patentinhaber: DOM Sicherheitstechnik GmbH & Co. KG, 50321 Brühl (DE)
(72) Erfinder: Braun, Peter, 53332, Bornheim (DE); Papagelidis, Mario, 50374, Erfstadt (DE)
(74) Vertreter: Grundmann, Dirk

(56) Entgegenhaltungen:
- DE-A1- 3 832 143
- DE-A1-102004 003 034
- DE-U1- 20 115 848
- GB-A- 130 003
- US-A- 5 222 383
- US-A- 5 438 857

## Beschreibung

Die Erfindung betrifft einen Schließzylinder mit einem Schlüssel gemäß Gattungsbegriff des Anspruchs 1.

Aus der DE 3832143 C2 ist ein Schließzylinder mit einem Schlüssel bekannt, bei dem die Kernstifte eine Flachrippe aufweisen. Seitlich der Flachrippe befinden sich Aussteuerungsschrägen, an denen eine Flanke eines Schlüssels angreifen kann. Der Schlüssel ist derart gestaltet, dass dieser zuerst an den Aussteuerungsschrägen und nach einem gewissen Verlagerungsweg erst an der Flanke des Zylinderstiftes angreift und diesen vollständig verlagert. Die Flachrippe des Kernstiftes wird in einer Einlaufnut des Schlüssels geführt. Es ist nur möglich, die Stiftzuhaltung in eine Freigabestellung zu verlagern, wenn man einen richtigen Schlüssel besitzt, der die Steuerzone aufweist, um an den Aussteuerungsschrägen anzugreifen. Sonst ist es nicht möglich, die Stiftzuhaltung in eine Freigabestellung zu verlagern. Die Stifte dürfen sich nicht drehen.

Aus der DE 102004003034 ist ein Schließzylinder mit einem Schlüssel beschrieben, dessen Kernstifte einen querschnittsreduzierten Zylinderabschnitt aufweisen. Dieser Zylinderabschnitt kann ein Entsperrelement in dem Schließzylinder fesseln. Ein derartiges Entsperrelement, das für die Perkussionsmethode benötigt wird, weist tiefere Einschnitte auf als es für das System vorgesehen ist. Durch die tieferen Einschnitte entstehen in dem Entsperrelement, im Bereich des höhenverminderten Abschnitts der Tiefrippe Löcher. In diese Löcher kann der Zylinderabschnitt des Kernstiftes eintreten und das Entsperrelement fesseln. Nun ist es nicht mehr möglich, das Entsperrelement weiter hineinzuschieben oder wieder herauszuziehen. Der Schließzylinder ist somit vor der Perkussionsmethode geschützt und kann nicht durch diese Methode geöffnet werden. Des Weiteren sind im Wesentlichen die Kernstifte sowie der Schlüssel wie in der zuvor erwähnten Druckschrift ausgestaltet.

Die US 5,438,857 beschreibt verschiedene Schlüsselprofile mit Nuten und Rippen, wobei die den Nuten benachbarten einschubseitigen Stirnflächen der Rippen angeschrägt sind, um die Zuhaltungsstifte beim Einschub des Schlüssels in den Schlüsselkanal des Schließzylinders anzuheben. Aus den randseitig von einer Fase umgebenden Stirnflächen der im Wesentlichen zylindrischen Zuhaltungsstifte ragen sockelartige Fortsätze. Eines der dort vorgeschlagenen Schlüsselprofile sieht ein in einer Nut eingebettete Hochrippe vor, die eine schräge Stirnfläche ausbildet, entlang welcher der Fortsatz des Zuhaltungsstiftes beim Einschub des Schlüssels entlang gleitet. Bei einem anderen Schlüsselprofil taucht der Fortsatz durch die Nut hindurch. Dort gleitet die den Rand der Stirnseite bildende Fase auf den Schrägflanken entlang.

Der Erfindung liegt die Aufgabe zugrunde, einen gattungsgemäßen Schließzylinder mit einem Schlüssel hertellungstechnisch zu vereinfachen.

Gelöst wird die Aufgabe durch die im Anspruch 1 angegebene Erfindung.

Bevorzugt ist die Querschnittsform der Steuerflanken den Steuerzonen formangepasst. Die Steuerzonen gleiten im Wesentlichen in Linienanlage an den Steuerflanken ab. Diese weisen eine gerundete Gestalt auf. Die Spitze mindestens eines Kernstiftes bildet einen zylindrischen Fortsatz aus. Der Boden des Schlüsselkanals weist Vertiefungen auf zum Eintritt der Spitze oder des zylindrischen Fortsatzes des mindestens eines Kernstiftes. Der Grund des Kanals bildet eine Auflaufschräge für die Spitze des Kernstiftes aus. Diese tritt erst nach einer Anfangsverlagerung durch die Steuerflanken gegen die Auflaufschräge. Der Schlüssel ist als Wendeflachschlüssel ausgestaltet. Eine Vielzahl von in Einsteckrichtung des Schlüssels hintereinanderliegender Kernstifte sind in dem Schließzylinder angeordnet. Ein oder mehrere Kernstifte bilden an ihren Spitzen zylindrische Fortsätze aus. Die Auflaufschräge ist einer Tiefrippe sowie einer Hochrippe des Schlüssels zugeordnet. Die Auflaufschräge erstreckt sich über im Wesentlichen die gesamte Schlüsseldicke. Den Böden zweier eine Hochrippe flankierenden Nut sind die Steuerflanken zugeordnet. Diese können auch den schrägen Wandungen einer Tiefrippe zugeordnet sein. Die Steuerzonen und die Auflaufschrägen besitzen unterschiedliche Winkel zur Schlüsselkanalebene. Die axiale Länge der Steuerzonen ist geringfügig größer als die Rippenhöhe einer dem Grund des Kanals zugeordneten Tiefrippe, aber geringer ist als der Abstand der Scheitelfläche der Tiefrippe zum Boden einer der Tiefrippe benachbart liegenden Nut.

Die zuvor beschriebene Erfindung soll anhand mehrerer Ausführungsbeispiele näher erläutert werden. Es zeigen:
- Fig.1: einen Schlüssel in einer perspektivischen Ansicht,
- Fig. 2: eine Ausschnittsvergrößerung der Schlüsselspitze entsprechend des Ausschnitts II aus Fig.1,
- Fig. 3: eine Ansicht auf die Schlüsselspitze in Blickrichtung III aus Fig.1,
- Fig. 4: eine perspektivischer Halbschnitt eines Zylinderkerns mit den Kernstiften und einem Zusatzstift,
- Fig. 5: eine Ansicht des Zylinderkerns entsprechend der Blickrichtung V aus Fig. 4, jedoch greifen die Steuerflanken der Schlüsselspitze an den Steuerzonen des ersten Kernstifts an,
- Fig. 6: eine Seitenansicht gemäß der Blickrichtung VI aus Fig. 5,
- Fig. 7: eine perspektivische Ansicht des Schlüssels mit dem ersten Kernstift,
- Fig. 8: eine Ausschnittsvergrößerung entsprechend des Ausschnitts VIII aus Fig. 7,
- Fig. 9: eine ähnliche Darstellung wie Fig. 5, jedoch greift jetzt die Auflaufschräge der Schlüsselspitze an der Spitze des ersten Kernstiftes an,
- Fig. 10: eine ähnliche Darstellung wie Fig. 7, jedoch in der Stellung, die in Fig. 9 verdeutlicht ist,
- Fig.11: eine Ausschnittsvergrößerung entsprechend des Ausschnittes XI aus Fig. 10,
- Fig. 12: eine Ansicht entsprechend der Fig. 5, jedoch greift die Schlüsselspitze mit ihren Steuerflanken an einem anderen Kernstift an, der einen zylindrischen Fortsatz ausbildet,
- Fig. 13: eine Ansicht entsprechend der Fig. 7, jedoch mit dem anderen Kernstift und in der Stellung, die in Fig. 12 verdeutlicht ist,
- Fig. 14: eine Ausschnittsvergrößerung entsprechend des Ausschnittes XIV aus Fig. 13,
- Fig. 15: eine Ansicht entsprechend der Fig. 12, jedoch greift jetzt die Auflaufschräge der Schlüsselspitze an dem zylindrischen Fortsatz des Kernstiftes an,
- Fig. 16: eine ähnliche Darstellung wie Fig. 13, jedoch in der Stellung, die in Fig. 15 verdeutlicht worden ist und
- Fig. 17: eine Ausschnittsvergrößerung entsprechend des Ausschnittes XVII aus Fig. 16.

Fig.1 zeigt einen Schlüssel 1 in einer perspektivischen Ansicht mit Blickrichtung auf die Schlüsselspitze. Der Schlüssel 1 ist als Wendeflachschlüssel ausgestaltet. Dieser bildet eine Schlüsselhandhabe 2 und einen Schlüsselschaft 3 aus. Der Schlüsselschaft 3 ist profiliert und weist an jeder seiner Breitseiten eine Hochrippe 4 und eine parallel dazu angeordnete Tiefrippe 5 auf. Wie in Fig. 6 zu sehen ist, ist der profilierte Schlüsselschaft 3 einem Schlüsselkanal 11 eines Zylinderkerns 7 formangepasst. Da es sich um einen Wendeflachschlüssel handelt, ist der Hochrippe 4 der einen Breitseite eine Tiefrippe 5 der anderen Breitseite gegenübergestellt. Die Hochrippe 4 weist hintereinander angeordnete in Schlüsselschafterstreckungsrichtung verschieden tiefe kegelförmige Senkungen 6 auf. Die Anzahl der Senkungen 6 ist der Anzahl der Stiftzuhaltungen angepasst. Die Senktiefe der Senkungen 6 ist von den Stiftzuhaltungen abhängig. Bei eingestecktem Schlüssel 1 in einen Zylinderkern 7 muss gewährleistet sein, dass sich die Trennebene der Zuhaltungen an der Mantelfläche des Zylinderkerns 7 befindet. Nur so ist ein Drehen des Zylinderkerns 7 in einem nicht dargestellten Schließzylinder möglich. Hier in dem Ausführungsbeispiel ist nur eine mögliche Variante dargestellt.

Die Tiefrippe 5 weist eine Stufe 8 auf. Diese geht in einen höhenverminderten Tiefrippenbereich 5' über. Vor der Stufe 8 in Richtung der Schlüsselspitze ist eine Senkung 9 eingearbeitet. In die Senkung 9 kann ein Zusatzstift 10 hineingreifen.

In Fig. 2 ist die Schlüsselspitze in einem Ausschnitt vergrößert dargestellt. Dort ist zu sehen, dass ausgehend von der Tiefrippe 5 bis zur Hochrippe 4 ein Kanal 12 verläuft. Der Kanal 12 verläuft spitzwinklig von der Tiefrippe 5, in Richtung der Schlüsselhandhabe 2 bis zur Hochrippe 4. Der Grund des Kanals 12 bildet eine Auflaufschräge 13 für eine Spitze 14 eines Kernstiftes 15 oder für die Spitze 16 des zylindrischen Fortsatzes 17 eines Kernstiftes 18 aus. Die Auflaufschräge 13 ist konkav gerundet und ist somit dem Verlagerungsweg der Spitzen 14,16 formangepasst. Des Weiteren ist die Auflaufschräge 13 der Tiefrippe 5 und auch der Hochrippe 4 zugeordnet. Die Auflaufschräge 13 verläuft im Wesentlichen über die gesamte Schlüsselschaftdicke.

Die Schlüsselspitze bildet eine Gabelöffnung 19 aus. Mit dieser Gabelöffnung 19 kann die Schlüsselspitze den zylindrischen Fortsatzes 17 des Kernstiftes 18 umragen.

Seitlich der Hochrippe befindet sich jeweils eine Nut 20. Die beiden Nuten 20 flankieren die Hochrippe 4. Den Böden der Nuten 20 ist jeweils eine Steuerflanke 21 zugeordnet. Somit sind die Steuerflanken 21 auch den schrägen Wandungen der Tiefrippe 5 zugeordnet. Die Steuerflanken 21 weisen eine gerundete Gestalt auf und sind somit der Form der Steuerzonen 22 der Kernstifte 15, 18 formangepasst.

In der Fig. 4 ist der Zylinderkern 7 im Schnitt dargestellt. Es ist gut zu erkennen, dass mehrere Kernstifte 15, 18 hintereinander angeordnet sind. Diese liegen in Schlüsseleinsteckrichtung hintereinander. Der Kernstift 15 weist eine kreiszylindrische Grundkontur auf. Die Steuerzone 22 wird von einem kegelförmigen Ende gebildet. Das kegelförmige Ende des Kernstiftes 15 ragt in den Schlüsselkanal 11 hinein. Die Kernstifte 15 weisen unterschiedliche Längen auf. Des Weiteren ist ein Kernstift 18 in dem Zylinderkern 7 angeordnet. Der Kernstift 18 weist ebenfalls ein kegelförmiges Ende auf. Dieses bildet die Steuerzone 22. Auf dem kegelförmigen Ende ist ein zylindrischer Fortsatz 17 angeordnet. Dieser weist einen geringeren Querschnitt auf als der Kernstift 18. Zum unteren Ende des Kernstiftes 18 bildet dieser einen kegelförmigen Abschnitt 23 aus.

Dieser geht dann in einen Abschnitt 24 über, der der Grundkontur des Kernstiftes 18 formangepasst ist.

In dem Zylinderkern 7 sind für die Kernstifte 15,18 Kernstiftbohrungen 25 vorgesehen. Diese verlaufen in einem rechten Winkel zur Verlaufsrichtung des Schlüsselkanals 11. Die Kernstiftbohrungen 25 sind in der Fig. 4 unterhalb des Schlüsselkanals 11 angeordnet. Oberhalb des Schlüsselkanals 11 sind Zusatzbohrungen 26 angeordnet. Die Zusatzbohrungen 26 weisen an ihrem oberen Ende einen durchmesservergrößerten Abschnitt 27 auf. In einer der Zusatzbohrungen 26 liegt ein Zusatzstift 10 ein. Der Zusatzstift 10 weist ebenfalls an seinem oberen Ende einen durchmessergrößeren Abschnitt 28 auf. Am Ende des Abschnitts 28 ist ein Konusabschnitt 29 angeordnet. Der Abschnitt 28 ist dem Abschnitt 27 der Zusatzbohrung 26 angepasst. An seinem unteren Ende bildet der Zusatzstift 10 einen weiteren Konusabschnitt 30 aus. Die Zusatzbohrungen 26 liegen leicht versetzt zu den Kernstiftbohrungen 25. Somit bieten die Zwischenräume zwischen den Zusatzbohrungen 26 eine Anlagefläche 31 für die Kernstifte 15. Für den zylindrischen Abschnitt 17 des Kernstiftes 18 ist in dem Zylinderkern 7 eine Vertiefung 32 eingearbeitet. Die Vertiefung 32 ist dem zylindrischen Abschnitt 17 des Kernstiftes 18 formangepasst. Somit befinden sich die Steuerzonen 22 der Kernstifte 15, 18 auf einem gleichen Höhenniveau bei nicht eingestecktem Schlüssel 1.

Die Kernstifte 15, 18 sind rotationssymmetrisch gestaltet. Durch die rotationssymmetrische Gestalt der Kernstifte 15, 18 wird eine kostengünstigere Fertigung erzielt.

Die an der Schlüsselspitze eingearbeitete Auflaufschräge 13 und die Steuerflanken 21 können einen unterschiedlichen Winkel zur Schlüsselkanalebene besitzen. Durch unterschiedliche Winkel zueinander wird erreicht, dass sich der Kernstift 15,18 je nach Winkel unterschiedlich schnell bei gleichbleibender Einsteckgeschwindigkeit des Schlüssels 1 verlagert. Beispielsweise können die Steuerflanken 21 einen spitzeren Winkel zur Schlüsselkanalebene aufweisen als die Auflaufschräge 13. Durch diese Gestaltung wird erreicht, dass am Anfang die Kernstifte 15,18 langsam verlagert werden und somit ein Verkanten der Kernstifte 15,18 im Zylinderkern 7 verhindert wird. Gleiten die Kernstifte 15, 18 anschließend auf der Auflaufschräge 13 ab, so verlagern sich diese schneller.

In Fig. 6 ist gut verdeutlicht, dass die axiale Länge a der Steuerzone 22 der Kernstifte 15, 18 geringfügig größer ist als die Rippenhöhe b einer dem Grund 33 des Schlüsselkanals 11 zugeordneten Tiefrippe 5. Die axiale Länge a der Steuerzone 22 ist geringer als der Abstand c der Scheitelfläche 34 der Tiefrippe 5 zum Boden der Tiefrippe 5 benachbart liegenden Nut 20.

Es stellt sich folgende Wirkungsweise ein:

Ausgehend von der Fig. 4 sind die Kernstifte 15,18 und der Zusatzstift 10 in ihrer Grundstellung. Die Kernstifte 15,18 sind Teil einer Zuhaltung, die hier nicht näher dargestellt wird. Zu der Zuhaltung gehören noch Gehäusestifte, die von Federn beaufschlagt werden. Die Federn wirken in Richtung des Schlüsselkanals 11. In dieser Position würden die Gehäusestifte den Zylinderkern 7 gegen ein Drehen sichern. Erst durch einen passenden Schlüssel 1 wäre es möglich, die Kernstifte 15, 18 sowie die nicht dargestellten Gehäusestifte derart zu verlagern, dass die Trennebene zwischen den Kernstiften 15,18 und den Gehäusestiften mit der Mantelfläche des Zylinderkerns 7 fluchtet. Dann ist es erst möglich, den Zylinderkern zu drehen.

In der Fig. 5 wurde der Schlüssel 1 soweit in den Schlüsselkanal 11 hineingesteckt, dass die Steuerflanken 21 an den Steuerzonen 22 des ersten Kernstiftes 15 anliegen. Die Steuerzonen 22 liegen im Wesentlichen in einer Linienanlage an den Steuerflanken 21 an. Durch die Linienanlage der Steuerzonen 22 an den Steuerflanken 21 wird ein geringerer Verschleiß der Kernstifte 15 erreicht. Wenn nun der Schlüssel 1 weiter in den Schlüsselkanal 11 hineingesteckt wird, so verlagert sich der Kernstift 15 aus dem Schlüsselkanal 11 hinaus. Am Anfang seiner Verlagerung wird der Kernstift 15 nur mittelst des Zusammenspiels der Steuerflanken 21 und der Steuerzonen 22 verlagert. Nach einem gewissen Verlagerungsweg des Kernstiftes 15 wird die Position erreicht, die in den Figuren 9 bis 11 dargestellt worden ist. Nun wird der Kernstift 15 mittelst der Auflaufschräge 13 weiter aus dem Schlüsselkanal 11 verlagert. Die Spitze 14 des Kernstiftes 15 läuft dabei auf der Auflaufschräge 13 ab.

Wie in den Figuren 12 bis 14 zu sehen ist, liegen nun die Steuerflanken 21 an den Steuerzonen 22 des Kernstiftes 18 an. Der zylindrische Abschnitt 17 liegt dabei in der Gabelöffnung 19 ein. Nach einem gewissen Verlagerungsweg des Kernstiftes 18 gleitet nun die Spitze 16 des zylindrischen Abschnitts 17 auf der Auflaufschräge 13 ab (siehe Figuren 15 bis 17).

Wird nun der Schlüssel 1 vollständig in den Schlüsselkanal 11 eingesteckt, verlagern sich die Kernstifte 15, 18 derart, dass jede Spitze 14, 16 in einer passenden Senkung 6 des Schlüsselschaftes 3 einliegt. Der Konusabschnitt 30 des Zusatzstiftes 10 liegt dann in der Senkung 9 der gegenüberliegenden Tiefrippe 5 ein. Werden nun, wie in der DE 102004003034.0 die Senkungen 6 tiefer als die Maximaltiefe des Systems eingearbeitet, so entsteht durch den verminderten Tiefrippenbereich 5' ein Durchgangsloch im Schlüsselschaft 3. In dieses Durchgangsloch kann der zylindrische Abschnitt 17 des Kernstifts 18 hineintreten und den Schlüssel, der für die Perkussionstechnik benötigt wird, fesseln. Ein Drehen des Zylinderkerns 7 ist nicht mehr möglich.

Durch die rotationssymmetrische Gestaltung der Kernstifte 15, 18 wird erreicht, dass diese kostengünstiger hergestellt werden können und die dafür vorgesehenen Kernstiftbohrungen 25 nicht mehr für den Profilquerschnitt der sonstigen Kernstifte angepasst werden muss. Ebenfalls braucht nicht mehr darauf geachtet zu werden, dass die Kernstifte 15,18 in einer bestimmten Stellung zu den Kernstiftbohrungen 25 eingesetzt werden. Da die Kernstifte 15,18 keinen Steg mehr ausbilden, sind diese stabiler gestaltet. Durch die Linienanlage der Steuerzonen 22 an den Steuerflanken 21 wird ein geringerer Verschleiß erreicht.

## Patentansprüche

1. Schließzylinder mit einem Schlüssel (1), wobei der Schlüssel (1) in einen Schlüsselkanal (11) eines Zylinderkerns (7) des Schließzylinders einsteckbar ist, in welchen Schlüsselkanal (11) das Steuerende mindestens eines Kernstiftes (15, 18) einer Stiftzuhaltung ragt, und an seiner Schlüsselspitze zwei voneinander durch einen Kanal (12) beabstandete Steuerflanken (21) besitzt, die beim Einstecken des Schlüssels (1) an zwei neben der Spitze (14,16) des Steuerendes liegende Steuerzonen (22) des Steuerendes angreifen, um den Kernstift (15,18) zu verlagern, wobei der Grund des Kanales (12) eine Auflaufschräge (13) für die Spitze (14,16) des Kernstiftes (15, 18) ausbildet, gegen welche die Spitze (14, 16) beim Einschub des Schlüssels des Kernstiftes (15, 18) erst nach einer von den an den Steuerzonen (22) angreifenden Steuerflanken (21) bewirkten Anfangsverlagerung des Kernstiftes tritt, **dadurch gekennzeichnet, dass** die Steuerzonen (22) Abschnitte einer rotationssymmetrischen Fläche, insbesondere einer Kegelmantelfläche oder einer Kuppelfläche um die Spitze (14, 16) des rotationssymmetrischen Kernstiftes (15,18) sind.

2. Schließzylinder nach Anspruch 1, **dadurch gekennzeichnet, dass** die Querschnittsform der Steuerflanken (21) den Steuerzonen (22) formangepasst sind.

3. Schließzylinder nach einem der vorhergehenden Ansprüche, **dadurch gekennzeichnet, dass** die Steuerzonen (22) im Wesentlichen in Linienanlage an den Steuerflanken (21) abgleiten.

4. Schließzylinder nach einem der vorhergehenden Ansprüche, **dadurch gekennzeichnet, dass** die Steuerflanken (21) gerundet sind.

5. Schließzylinder nach einem der vorhergehenden Ansprüche, **dadurch gekennzeichnet, dass** die Spitze (16) des mindestens eines Kernstiftes (18) einen zylindrischen Fortsatz (17) ausbildet.

6. Schließzylinder nach einem der vorhergehenden Ansprüche, **dadurch gekennzeichnet, dass** der Boden des Schlüsselkanals (11) Vertiefungen (32) aufweist zum Eintritt der Spitze (14, 16) oder des zylindrischen Fortsatzes (17) des mindestens eines Kernstiftes (15,18).

7. Schließzylinder nach einem der vorhergehenden Ansprüche, **dadurch gekennzeichnet, dass** der Schlüssel (1) ein Wendeflachschlüssel ist.

8. Schließzylinder nach einem der vorhergehenden Ansprüche, **gekennzeichnet durch** eine Vielzahl von in Einsteckrichtung des Schlüssels (1) hintereinanderliegende Kernstifte (15,18), wobei insbesondere ein oder mehrere Kernstifte (18) Spitzen (16) mit zylindrischen Fortsätzen (17) ausbilden.

9. Schließzylinder nach einem der vorhergehenden Ansprüche, **dadurch gekennzeichnet, dass** die Auflaufschräge (13) einer Tiefrippe (5) und/ oder einer Hochrippe (4) des Schlüssels (1) zugeordnet ist.

10. Schließzylinder nach einem der vorhergehenden Ansprüche, **dadurch gekennzeichnet, dass** sich die Auflaufschräge (13) über im Wesentlichen die gesamte Schlüsseldicke erstreckt.

11. Schließzylinder nach einem der vorhergehenden Ansprüche, **dadurch gekennzeichnet, dass** die Steuerflanken (21) den Böden zweier der Hochrippe (4) flankierende Nuten (20) zugeordnet sind.

12. Schließzylinder nach einem der vorhergehenden Ansprüche, **dadurch gekennzeichnet, dass** die Steuerflanken (21) den schrägen Wandungen einer Tiefrippe (5) zugeordnet sind.

13. Schließzylinder nach einem der vorhergehenden Ansprüche, **dadurch gekennzeichnet, dass** die Steuerzonen (22) und die Auflaufschräge (13) unterschiedliche Winkel zur Schlüsselkanalebene besitzen.

14. Schließzylinder nach einem der vorhergehenden Ansprüche, **dadurch gekennzeichnet, dass** die axiale Länge (a) der Steuerzonen (22) geringfügig größer ist als die Rippenhöhe (b) einer dem Grund (33) des Schlüsselkanales (11) zugeordneten Tiefrippe (5), aber geringer ist als der Abstand (c) der Scheitelfläche (34) der Tiefrippe (5) zum Boden einer der Tiefrippe (5) benachbart liegenden Nut (20).

## Claims

1. Cylinder lock with a key (1), it being possible to insert the key (1) into a key channel (11) of a cylinder core (7) of the cylinder lock, into which key channel (11) the control end of at least one core pin (15, 18) of a pin tumbler projects, and the key having, on the tip thereof, two control flanks (21) which are spaced apart by a channel (12) and, when the key (1) is inserted, act on two control zones (22) of the control end which are located near the tip (14, 16) of the control end in order to displace the core pin (15, 18), the base of the channel (12) forming a lead-in bevel (13) for the tip (14,16) of the core pin (15, 18), which lead-in bevel is contacted by the tip (14, 16) when the key of the core pin (15, 18) is inserted, only after an initial displacement of the core pin caused by the control flanks (21) acting on the control zones (22), **characterised in that** the control zones (22) are portions of a rotationally symmetrical surface, in particular an outer surface of a cone or a dome around the tip (14, 16) of the rotationally symmetrical core pin (15, 18).

2. Cylinder lock according to claim 1, **characterised in that** the cross-sectional shape of the control flanks (21) is adapted to the shape of the control zones (22).

3. Cylinder lock according to either of the preceding claims, **characterised in that** the control zones (22) slide on the control flanks (21), substantially in linear contact therewith.

4. Cylinder lock according to any one of the preceding claims, **characterised in that** the control flanks (21) are rounded.

5. Cylinder lock according to any one of the preceding claims, **characterised in that** the tip (16) of the at least one core pin (18) forms a cylindrical projection (17).

6. Cylinder lock according to any one of the preceding claims, **characterised in that** the base of the key channel (11) comprises recesses (32) for entry of the tip (14, 16) or the cylindrical projection (17) of the at least one core pin (15, 18).

7. Cylinder lock according to any one of the preceding claims, **characterised in that** the key (1) is a reversible flat key.

8. Cylinder lock according to any one of the preceding claims, **characterised by** a plurality of core pins (15, 18) which are arranged in succession in the insertion direction of the key (1), in particular one or more core pins (18) forming tips (16) having cylindrical projections (17).

9. Cylinder lock according to any one of the preceding claims, **characterised in that** the lead-in bevel (13) is associated with a low ridge (5) and/or a high ridge (4) of the key (1).

10. Cylinder lock according to any one of the preceding claims, **characterised in that** the lead-in bevel (13) extends over substantially the entire key thickness.

11. Cylinder lock according to any one of the preceding claims, **characterised in that** the control flanks (21) are associated with the bases of two grooves (20) flanking the high ridge (4).

12. Cylinder lock according to any one of the preceding claims, **characterised in that** the control flanks (21) are associated with the bevelled walls of a low ridge (5).

13. Cylinder lock according to any one of the preceding claims, **characterised in that** the control zones (22) and the lead-in bevel (13) are at different angles to the key channel plane.

14. Cylinder lock according to any one of the preceding claims, **characterised in that** the axial length (a) of the control zones (22) is slightly greater than the ridge height (b) of a low ridge (5) associated with the base (33) of the key channel (11) but slightly less than the distance (c) between the apex surface (34) of the low ridge (5) and the base of a groove (20) adjacent to the low ridge (5).

## Revendications

1. Cylindre de serrure avec une clé (1), dans lequel la clé (1) peut être introduite dans un canal de clé (11) d'un canon cylindrique (7) du cylindre de serrure, canal de clé (11) dans lequel pénètre l'extrémité de commande d'au moins une contre-goupille (15, 18) d'un arrêt de goupilles, et possède à sa pointe de clé deux flancs de commande (21) espacés l'un de l'autre par un canal, qui agissent, lors de l'insertion de la clé (1), sur deux zones de commande (22) de l'extrémité de commande situées à côté de la pointe (14, 16) de l'extrémité de commande, afin de déplacer la contre-goupille (15, 18), dans lequel que le fond du canal (12) forme une rampe de montée (13) pour la pointe (14, 16) de la contre-goupille (15, 18), contre laquelle, lors de l'introduction de la clé, la pointe (14, 16).de la contre-goupille (15, 18) n'arrive qu'après un déplacement initial de la contre-goupille provoqué par les flancs de commande (21) attaquant les zones de commande (22), **caractérisé en ce que** les zones de commande (22) sont des parties d'une surface symétrique de révolution, en particulier d'une surface latérale conique ou d'une surface de couplage autour de la pointe (14, 16) de la contre-goupille symétrique de révolution (15, 18).

2. Cylindre de serrure selon la revendication 1, **caractérisé en ce que** la forme de la section transversale des flancs de commande (21) est adaptée à la forme des zones de commande (22).

3. Cylindre de serrure selon l'une quelconque des revendications précédentes, **caractérisé en ce que** les zones de commande (22) glissent essentiellement en appui linéaire sur les flancs de commande (21).

4. Cylindre de serrure selon l'une quelconque des revendications précédentes, **caractérisé en ce que** les flancs de commande (21) sont arrondis.

5. Cylindre de serrure selon l'une quelconque des revendications précédentes, **caractérisé en ce que** la pointe (16) de ladite au moins une contre-goupille (18) forme un prolongement cylindrique (17).

6. Cylindre de serrure selon l'une quelconque des revendications précédentes, **caractérisé en ce que** le fond du canal de clé (11) présente des creux (32) pour l'entrée de la pointe (14, 16) ou du prolongement cylindrique (17) de ladite au moins une contre-goupille (15, 18).

7. Cylindre de serrure selon l'une quelconque des revendications précédentes, **caractérisé en ce que** la clé (1) est une clé plate réversible.

8. Cylindre de serrure selon l'une quelconque des revendications précédentes, **caractérisé par** une multiplicité de contre-goupilles (15, 18) se succédant dans la direction d'insertion de la clé (1), dans lequel en particulier une ou plusieurs contre-goupilles (18) forment des pointes (16) avec des prolongements cylindriques (17).

9. Cylindre de serrure selon l'une quelconque des revendications précédentes, **caractérisé en ce que** la rampe de montée (13) est associée à une nervure profonde (5) et/ou à une nervure haute (4) de la clé (1).

10. Cylindre de serrure selon l'une quelconque des revendications précédentes, **caractérisé en ce que** la rampe de montée (13) s'étend essentiellement sur toute l'épaisseur de la clé.

11. Cylindre de serrure selon l'une quelconque des revendications précédentes, **caractérisé en ce que** les flancs de commande (21) sont associés aux fonds de deux rainures (20) bordant la nervure haute (4).

12. Cylindre de serrure selon l'une quelconque des revendications précédentes, **caractérisé en ce que** les flancs de commande (21) sont associés aux parois obliques d'une nervure profonde (5).

13. Cylindre de serrure selon l'une quelconque des revendications précédentes, **caractérisé en ce que** les zones de commande (22) et la rampe de montée (13) présentent des angles différents par rapport au plan du canal de clé.

14. Cylindre de serrure selon l'une quelconque des revendications précédentes, **caractérisé en ce que** la longueur axiale (a) des zones de commande (22) est légèrement plus grande que la hauteur de nervure (b) d'une nervure profonde (5) associée au fond (33) du canal de clé (11), mais est plus petite que la distance (c) entre la face de sommet (34) de la nervure profonde (5) et le fond d'une rainure (20) située à proximité de la nervure profonde (5).
